# EUROPÄISCHE PATENTSCHRIFT

(11) **EP 1 409 796 B1**
(45) Veröffentlichungstag und Bekanntmachung des Hinweises auf die Patenterteilung: **15.08.2007**
(21) Anmeldenummer: 01940582.8
(22) Anmeldetag: 19.06.2001
(51) Int. Cl.: E02D 29/14, B65D 81/32

(54) **VERFAHREN ZUM HERSTELLEN EINER GEDÄMPFTEN SCHACHTABDECKUNG**
METHOD FOR PRODUCING A DAMPED MANHOLE
PROCEDE POUR LA PRODUCTION D'UNE COUVERTURE DE PUITS AMORTIE

(30) Priorität: 21.06.2000 DE 10030504
(43) Veröffentlichungstag der Anmeldung: 21.04.2004
(73) Patentinhaber: Beck, Erhard, D-74906 Bad Rappenau (DE)
(72) Erfinder: Beck, Erhard, D-74906 Bad Rappenau (DE)
(74) Vertreter: Durm, Frank
(86) Internationale Anmeldenummer: PCT/EP2001/006911
(87) Internationale Veröffentlichungsnummer: WO 2001/098591

(56) Entgegenhaltungen:
- EP-A- 0 594 449
- EP-A- 0 751 198
- CH-A- 446 210
- DE-A- 1 658 229
- DE-U- 1 951 075

## Beschreibung

Die Erfindung betrifft ein Verfahren zum Herstellen einer gedämpften Schachtabdeckung durch formschlüssiges Lagern eines Verschlussstückes in einem Rahmen, wie eines Schachtdeckels in einem Schachtrahmen einer Schachtabdeckung, wobei zwischen dem Verschlussstück und dem Rahmen eine dämpfende Zwischenlage eingelegt wird und eine Schachtabdeckung mit Zubehör zum Durchführen des Verfahrens.

ßei Schachtabdeckungen, insbesondere solchen, die durch darüber fahrende Fahrzeuge wiederholt und kurzzeitig belastet werden, besteht das Bedürfnis, die durch die zahlreichen stoßartigen Belastungen entstehende Abnutzung und Lärmbelästigung zu reduzieren. So ist aus der DE 40 27 863 C2 ein Einlegering für Schachtabdeckungen bekannt geworden, welcher zwischen Schachtdeckel und Schachtrahmen gelegt wird und am Rand lamellenartige Fortsätze aufweist, die beim Einbau rechtwinklig umgelenkt werden und so am vertikalen Rand des Schachtrahmens anliegen. Es wird damit eine axiale und radiale Dämpfung des Schachtdeckels erreicht. Nachteilig bei diesem Einlegering ist es, dass die radialen, für die Bedienung des Schmutzfangeimers notwendigen Ausnehmungen im Schachtrahmen überdeckt werden, wodurch es notwendig wird, den Einlegering vor der Herausnahme des Schmutzfangeimers zu entfernen. Dies bedeutet nicht nur mehr Arbeitsaufwand, sondern auch meist den Einbau eines neuen Einlegeringes, da der ausgebaute nicht mehr in eine einwandfrei wirkende Lage eingebracht werden kann. Diesen Nachteil beseitigt der Rahmen für eine Schachtabdeckung nach der DE 198 42 348 A1, in dem auf der waagerechten Randfläche des Schachtrahmens segmentartige Dämpfungsstreifen aufgelegt werden. Hierdurch werden die radialen Ausnehmungen für den Schmutzfangeimer zwar ausgespart, jedoch fehlt jegliche radiale Dämpfung. Das Lärmproblem ist damit nicht gelöst.

Nachteilig bei den bekannten Dämpfungen für den Schachtdeckel ist es ferner, dass vorgefertigte Ringe oder Ringsegmente verwendet werden, die dem Durchmesser bzw. der Form der jeweiligen Schachtabdeckung angepasst sind. Für jede Größe und Form der Abdeckung muss daher eine eigene Dämpfungseinlage hergestellt werden. Dies bedeutet erhöhte Kosten und eine umfangreiche Lagerhaltung. Weiterhin kann eine derart vorgefertigte Scheibendämpfung nicht die unterschiedlichen, bei der Fertigung der Schachtabdeckung und durch Abrieb oder Verschleiß vorhandenen bzw. sich ergebenden Toleranzen ausgleichen. Der Schachtdeckel wird daher weiterhin beim Überfahren durch Kraftfahrzeuge ständig in beiden Richtungen ruckartig radial verschoben, was eine hohe Abnutzung von Schachtdeckel und -rahmen sowie auch des Dämpfungsringes bedingt. Diese Abnutzung wird noch verschärft durch den in den Ringspalt zwischen Rahmen und Deckel eingedrungenen und einen Schmirgeleffekt erzeugenden körnigen Schmutz.

Die Druckschrift DE 1 658 292 A beschreibt ein Verfahren zum Passendmachen einer Einfassung für einen Deckel einer Abdeckung oder umgekehrt. Nach dem Verfahren wird zwischen einer Einfassung und dem Deckel einer Schachtabdeckung eine pastenartige Füllmenge aufgebracht, nachdem die Auflageflächen der Einfassung gereinigt wurden. Die Füllmasse besteht aus zwei zu vermischenden Komponenten. Nach Aufbringen der Füllmasse wird der Deckel so weit in die Einfassung eingepresst, bis seine Oberfläche mit der Oberfläche der Einfassung fluchtet. Überflüssiges Material tritt dabei aus dem Zwischenraum heraus. Der Deckel wird mit einem Stützorgan in dieser Stellung gehalten, bis das Füllmaterial nach 2 bis 3 Stunden vollständig ausgehärtet ist. Nach Ablauf dieser Zeit kann die Abdeckung der Fahrbahn für den Verkehr wieder genutzt werden.

Aus der CH 446 210 A ist eine Schachtabdeckung mit Rahmen und Deckel bekannt, bei der zwischen dem Rahmen und dem Deckel eine Kunststoffschicht eingefügt ist. Die Schachtabdeckung wird durch ein zweistufiges Verfahren unter Verwendung eines Hilfsdeckels hergestellt.

Im ersten Schritt wird ein Hilfsdeckel mit einer umlaufenden Kunststoffschicht auf eine den Schacht zu verschließende elastische Platte aufgelegt, so dass sich ein kleiner Spalt zwischen dem Einbaurahmen und dem Hilfsdeckel ergibt. Dieser Spalt wird mit Kunststoff ausgegossen. Nach Aushärtung des Kunststoffs wird der Hilfsdeckel entnommen und der eigentliche Deckel auf die Platte gelegt. Der sich dann ergebende Spalt wird ebenfalls mit Kunststoff ausgegossen, so dass eine zweiteilige Kunststoffschicht zwischen Deckel und Einbaurahmen entsteht. Durch die Zweistufigkeit des Verfahrens muss der Kunststoff zweimal aushärten. Die Dauer der Herstellung ist deshalb sehr lang, die damit einhergehende Beeinträchtigung des Verkehrs ebenfalls.

Aufgabe der Erfindung ist es daher, eine gedämpfte Schachtabdeckung so herzustellen, dass die genannten Nachteile vermieden werden, und das Verschlussstück unabhängig von der Größe und Form der Schachtabdeckung spielfrei gelagert ist. Die Herstellung einer solchen Schachtabdeckung soll mit möglichst geringen Störungen des Verkehrs einhergehen.

Gelöst wird die Aufgabe erfindungsgemäß durch ein Verfahren mit den Merkmalen des Anspruchs 1, wobei nach Entfernen einer Sperre eines Beutels zwischen einem ersten und zweiten Teilbeutel ein gemeinsamer Raum gebildet wird, in dem die in den beiden Teilbeuteln enthaltenen Komponenten miteinander vermischt werden und wodurch sich ein pastenartiger Flüssigkunststoff mit einer Tropfzeit von 3 bis 5 Minuten bildet. Nach Öffnen des Beutels wird der pastenartige Flüssigkunststoff auf die Lagerflächen des Rahmens der Schachtabdeckung aufgetragen. Das Verschlussstück wird vor Ablauf der Tropfzeit in den Rahmen auf den Flüssigkunststoff eingesetzt. Nach Ablauf einer Wartezeit, die wenig länger als die Tropfzeit ist, wird die Schachtabdeckung für den Verkehr sofort freigegeben.

Die Aufgabe wird auch durch eine Schachtabdeckung mit den Merkmalen des Anspruchs 7 gelöst. Die erfindungsgemäße Schachtabdeckung weist zwischen ihrem Rahmen und dem Verschlussstück eine Zwischenlage aus ausgehärtetem Flüssigkunststoff auf. Der Flüssigkunststoff enthält ein Granulat mit harter Körnung und weist eine Tropfzeit von 3 bis 5 Minuten auf.

Die Unteransprüche 2 bis 6 sowie 8 beinhalten vorteilhafte Weiterbildungen des Verfahrens bzw. der erfindungsgemäßen Schachtabdeckung.

Die mit der Erfindung erzielten Vorteile bestehen insbesondere darin, dass durch die Verwendung von Flüssigkunststoff dieser in einfacher Weise strangförmig auf die Lagerfläche aufgebracht bzw. gespritzt werden kann. Infolge der Druckwirkung beim Auflegen des Verschlussstückes verteilt sich der Flüssigkunststoff gleichmäßig auf die radiale und axiale Lagerfläche. Es entsteht dadurch ein radialer und axialer spielfreier Formschluss zwischen Verschlussstück und Rahmen, und zwar unabhängig sowohl von Größe und Form der Schachtabdeckung, als auch von der Spaltgröße zwischen Verschlussstück und Rahmen. Gleichzeitig werden Unebenheiten zwischen den beiden Lagerflächen automatisch ausgeglichen. Damit ist jede Bewegung des Schachtdeckels, z.B. beim Überfahren eines Kraftfahrzeuges, ausgeschlossen, wodurch auch jede Abnutzung durch Reibung von Guss auf Guss vermieden bzw. mindestens minimiert wird und auch jegliche Lärmbelästigung unterbleibt. Beim Aufbringen des Flüssigkunststoffs kann der zu legende Strang nicht nur jeder Form der Abdeckung angepasst, sondern auch für die zur Bedienung des Schmutzfangeimers erforderlichen Aussparungen unterbrochen werden. Vorteilhaft wirkt sich ferner aus, dass ein rasch aushärtender Flüssigkunststoff verwendet wird. Dadurch erübrigen sich längere Aushärtphasen nash der Fertigstellung der Schachtabdeckung, weil sie bereits nach kurzer Zeit wieder benutzbar und befahrbar ist. Da der verwendete Flüssigkunststoff schließlich kaltabbindend ist, wird weder Ausrüstung noch Arbeitsaufwand zum vorherigen Erhitzen des Dämmstoffs benötigt. Das erfindungsgemäße Verfahren zum Herstellen einer gedämpften Schachtabdeckung ergibt somit eine Reihe von Vorteilen, wodurch die Qualität und so auch die Lebensdauer der Schachtabdeckung nicht nur erhöht, sondern auch deren Verlegung vereinfacht wird. Da schließlich die Deckeloberfläche der Umgebungsebene stufenlos angepasst werden kann, besteht auch keine Gefahr des Herausspringens des Schachtdeckels beim überfahren durch ein Kraftfahrzeug und eine Lärmbelästigung der Umgebung ist ausgeschlossen.

Zweckdienliche Ausgestaltungen des erfindungsgemäßen Verfahrens und der nach diesem Verfahren hergestellten Schachtabdeckung sind Gegenstand von Unteransprüchen.

Ausführungsbeispiele der Erfindung sind in der Zeichnung dargestellt und werden im folgenden näher erläutert.

Es zeigen:
- Fig. 1: eine Schnittansicht der Schachtabdeckung;
- Fig. 2: einen Teilausschnitt des Rahmens;
- Fig. 3: einen Teilausschnitt der Schachtabdeckung;
- Fig. 4: die Draufsicht auf einen Doppelbeutel für Flüssigkunststoff;
- Fig. 5: die Ansicht einer Sperrklammer am Beutel;
- Fig. 6: einen Querschnitt durch die Sperrklammer gem. Linie VI - VI in Fig. 5;
- Fig. 7: die Seitenansicht eines Dreifachbeutels;
- Fig. 8: die Draufsicht auf den Dreifachbeutel;
- Fig. 9: einen Teilausschnitt der Schachtabdeckung.

Schachtabdeckungen dienen zum Verschließen von beliebigen Schachtöffnungen. Sie weisen einen Schachtdeckel als Verschlussstück auf, welches in einen Rahmen eingesetzt ist. Die Erfindung wird am Beispiel ihrer Verwendung an einer Schachtabdeckung erläutert, wie sie zum Abdecken eines Schachtes auf Straßen, Plätzen oder Wegen verwendet wird. Am oberen Ende eines vertikalen Schachtes 1 ist gem. Fig. 1 ebenerdig ein Rahmen 2 eingelassen, in den ein Verschlussstück 3 eingesetzt ist. Um eine Lärmentwicklung und Abnutzung durch Reibung an den Lagerflächen beim Überfahren des Verschlussstückes 3 durch Fahrzeuge zu verhindern, ist zwischen dem Rahmen 2 und dem Verschlussstück 3 eine dämpfende Zwischenlage 4 gelegt.

Erfindungsgemäß besteht diese Zwischenlage 4 aus Kunststoff, der vor dem Einsetzen des Verschlussstückes 3 in teigiger Form aufgebracht bzw. aufgespritzt worden ist. Das Grundmaterial hierfür besteht aus einem Flüssigkunststoff aus einem Zweikomponenten-Material. Zum getrennten Lagern und Transportieren dieses Materials dienen allseitig verschlossene Behälter, deren Inhalt kurz vor dem Verarbeiten vermischt wird. Gem. Fig. 4 sind diese Behälter in einem Beutel 5 aus flexibler, vorzugsweise durchsichtiger Folie angeordnet. Der Beutel 5 ist z.B. als an beiden Enden durch Schweißnähte 17 und 18 dicht verschweißter Schlauch ausgebildet. Im Längsbereich ist der Beutel 5 durch eine lösbare Sperrklammer 6 in zwei Teilbeutel 5' und 5' ' unterteilt. Im Teilbeutel 5' kann die aus der Masse des Kunststoffs, z.B. Polyurethan, bestehende Teilmenge 7 einer Komponente A untergebracht sein, während im anderen Teilbeutel 5'' die Komponente B, wie die aus Härter bzw. Beschleuniger bestehende Teilmenge 8 gelagert ist. Die Sperrklammer 6 kann gem. Fig. 5 als Schere ausgebildet sein, deren Arme in der zusammengeklappten Sperrstellung durch einen Verschluss 9 in der Schließstellung gehalten werden. In dieser greift zusätzlich ein Steg 10 des einen Scherenarmes 6' in eine Nut 11 des anderen Scherenarmes 6'', um eine undurchlässige Trennung der beiden Komponenten A und B zu erreichen, wie aus Fig. 6 zu ersehen ist. Anstelle der Sperrklammer 6 kann auch eine schwache, jedoch dichte Schweißnaht 22 vorgesehen sein, die durch Druck auf eine der Teilmengen 7 oder 8 zu deren Vermischung gelöst werden kann (Fig. 8).

Im Verfahren zum Herstellen einer gedämpften Schachtabdeckung werden zunächst die Lagerflächen von Verschlussstück 3 und Rahmen 2 von Staub und Schmutz gereinigt. Nach dieser Vorbereitung wird der Verschluss 9 der Sperrklammer 6 gelöst und die Schere gem. Pfeil 16 (Fig. 5) aufgeklappt, um anschließend durch Walken oder Ziehen des Beutels 5 über eine Kante die Teilmengen 7 und 8 innig miteinander zu vermischen. Sodann wird der Beutel 5 an einer Ecke gem. Schnittlinie 12 aufgeschnitten und aus der so gebildeten Öffnung der Flüssigkunststoff in teigigem, also nicht verlaufendem Zustand als z.B. 7 mm dicker Strang 13 auf die Lagerfläche 14 des Rahmens 2, zweckmäßigerweise in die Ecke zwischen den rechtwinklig zueinander liegenden Teilflächen 14' und 14' ' aufgetragen bzw. aufgespritzt (Fig. 2). Anschließend wird das Verschlussstück 3 bei noch weichem Strang 13 aufgesetzt, wobei sich der Flüssigkunststoff in den sich bildenden Spalt zwischen Rahmen 2 und Verschlussstück 3 verteilt, wie in Fig. 3 gezeigt ist. Dadurch bildet sich die den Spalt voll ausfüllende Zwischenlage 4, wobei auch Unebenheiten an der Lagerfläche 14 automatisch ausgeglichen werden. Da als Flüssigkunststoff einer mit einer Tropfzeit von etwa 3 bis 5 Minuten gewählt ist, erfolgt die Aushärtung entsprechend kurzzeitig, so dass die Schachtabdeckung, z.B. eine von Fahrzeugen zu befahrende Schachtabdeckung, bereits nach wenigen Minuten freigegeben und befahren werden kann. In der Regel genügt dafür die Zeit, die zum Aufräumen und Verladen des Werkzeuges benötigt wird.

Um zu verhindern, dass sich Rahmen 2 und Verschlussstück 3 direkt berühren, ist als Sicherung hierfür in den Flüssigkunststoff, z.B. in die Teilmenge 7 der Komponente A, ein Granulat 15 beigemischt. Dieses Granulat 15 besteht aus Kugeln mit etwa 1 mm Durchmesser und einer harten Körnung, wie z.B. aus PCV-Granulat oder Quarzsand. Die Kugeln des Granulats 15 bilden einen Trennspalt zwischen den Lagerflächen von Rahmen 2 und Verschlussstück 3, wodurch eine direkte Berührung verhindert wird. Da die Räume zwischen den Kugeln mit Flüssigkunststoff ausgefüllt sind, entsteht trotzdem eine geschlossene Zwischenlage 4 aus Kunststoff, die das Verschlussstück 3 formschlüssig und ohne Spiel im Rahmen 2 hält. Das Granulat 15 kann bei der Herstellung der Teilmengen 7 und/oder 8 beigemischt oder auch nachträglich bei der Montage zugegeben werden.

Zweckmäßigerweise ist der Flüssigkunststoff im Beutel 5 so portionsweise abgepackt, dass der Inhalt eines Beutels 5 für das Verlegen einer Schachtabdeckung ausreichend ist. Weiterhin lässt sich die Menge so abstimmen, dass der Spalt zwischen Rahmen 2 und Verschlussstück 3 vollständig ausgefüllt wird, wie Fig. 3 zu entnehmen ist. Damit wird das Eindringen von Schmutz und Staub in diesen Spalt und deren schädlicher Einfluss auf die Gussteile ausgeschlossen. Um das nachträgliche Ausbauen des Verschlussstückes 3 zu erleichtern, kann auf dessen Lagerfläche ein Trennmittel aufgetragen werden.

Das Trennmittel wird in einem separaten Behälter, Beutel oder dgl. mitgeführt. Zweckmäßigerweise ist das Trennmittel jedoch in einem weiteren Teilbeutel 5''' enthalten, der am Beutel 5 angeschlossen ist, wie die Fig. 7 und 8 zeigen. Damit steht die gesamte Ausstattung für das Einsetzen einer Schachtabdeckung immer zur Verfügung. Zur Anwendung wird nach dem Reinigen der Lagerflächen am Verschlussstück 3 der Teilbeutel 5''' an einer Ecke gem. Schnittlinie 19 aufgeschnitten und das herausgepresste Trennmittel mit einem Lappen auf die Lagerflächen als Trennschicht 20 gleichmäßig verteilt (Fig. 9). Der Zeitraum zum nachträglichen Auftragen des Stranges 13 auf den Rahmen 2 dient als Einwirkzeit, wonach das Verschlussstück 3 in den Rahmen 2 eingesetzt werden kann. Als Trennung zum benachbarten Teilbeutel 5' oder 5' ' dient eine zusätzliche Schweißnaht 21.

Durch das erfindungsgemäße Verfahren und die damit entstehende Schachtabdeckung wird nicht nur eine einfache und sichere Arbeitsweise, sondern auch eine gedämpfte, also lärmfreie und sicher liegende Schachtabdeckung erreicht, die zudem in kurzer Zeit herstellbar ist. Damit wird ohne lange Aushärtzeiten eine nicht nachfedernde und radial spielfreie Lagerung des Verschlussstückes erzielt. Es ist ferner ersichtlich, dass die aus pastenförmig aufgetragenem Flüssigkunststoff bestehende Zwischenlage 4 in ihrer Herstellung unabhängig von der Größe und Form der Abdeckung ist. Zudem kann die Zwischenlage 4 beliebig an den zum Einhängen eines Schmutzfangeimers notwendigen radialen Ausnehmungen im Rahmen 2 unterbrochen werden. Ähnliche Unterbrechungen können auch an anderen Stellen vorgesehen werden.

## Patentansprüche

1. Verfahren zum Herstellen einer gedämpften Schachtabdeckung durch formschlüssiges Lagern eines Verschlussstückes (3) auf Lagerflächen in einem Rahmen (2), insbesondere eines Schachtdeckels in einem Schachtrahmen einer Schachtabdeckung, umfassend die folgenden Schritte:
- Entfernen einer Sperre eines Beutels zwischen einem ersten Teilbeutel (5') und einem zweiten Teilbeutel (5"), wodurch aus dem ersten Teilbeutel und dem zweiten Teilbeutel ein gemeinsamer Raum im Beutel gebildet wird.;
- Vermengen einer Teilmenge (7) einer ersten im Teilbeutel (5') gelagerten Komponente A mit einer Teilmenge (8) einer zweiten im zweiten Teilbeutel (5") gelagerten Komponente B im Beutel (5) durch Walken oder Ziehen des Beutels (5) über eine Kante.
- Bilden eines pastenartigen Kaltabbindenden Flüssigkunststoffs;
- Öffnen des Beutels (5);
- Auftragen des pastenartigen Flüssigkunststoffs auf die Lagerflächen des Rahmens;
- Einsetzen des Verschlussstückes (3) in den Rahmen auf den Flüssigkunststoff vor Ablauf der Tropfzeit;
- sofortiges Freigeben der Schachtabdeckung nach Ablauf einer Wartezeit,
**dadurch gekennzeichnet, dass**
- der Flüssigkunststoff eine Tropfzeit von 3 bis 5 Minuten aufweist;
- die Wartezeit wenig länger ist als die Tropfzeit des Flüssigkunststoffs und im Bereich von wenigen Minuten liegt;
und ferner die folgenden Schritte ausgeführt werden:
- Aufbringen eines aus Kugeln mit einer harten Körnung bestehenden Granulats (15) auf die Lagerflächen des Rahmens, wodurch eine direkte Berührung von Rahmen und Verschlussstück (3) verhindert wird;
- Ausfüllen der Räume zwischen den Kugeln des Granulats (15) mit Flüssigkunststoff so, dass eine geschlossene Zwischenlage (4) aus Kunststoff entsteht.

2. Verfahren nach Anspruch 1, **dadurch gekennzeichnet, dass** das Granulat nachträglich bei der Montage der Schachtabdeckung zugegeben wird oder der Teilmenge (7) mit der Komponente A und/oder der Teilmenge (8) mit der Komponente B beigemischt ist, so dass der entstehende Flüssigkunststoff das Granulat (15) enthält.

3. Verfahren nach Anspruch 1 oder 2 umfassend die weiteren Schritte:
- Reinigen der Lagerflächen des Rahmens;
- Entnehmen eines Trennmittels aus einem Teilbeutel (5"') des Beutels (5) durch Aufschneiden des Teilbeutels (5"');
- Aufbringen des Trennmittels auf Auflageflächen des Verschlussstücks (3).

4. Verfahren nach einem der vorhergehenden Ansprüche, **dadurch gekennzeichnet, dass** die Sperre zwischen dem ersten Teilbeutel (5') und dem zweiten Teilbeutel (5") eine lösbare scherenartige Sperrklammer ist.

5. Verfahren nach einem der vorhergehenden Ansprüche, **dadurch gekennzeichnet, dass** das Granulat (15) aus Kugeln mit etwa 1 Millimeter Durchmesser besteht.

6. Verfahren nach einem der vorhergehenden Ansprüche, **gekennzeichnet**, dass der ausgehärtete Flüssigkunststoff als dämpfendes und nicht federndes Lager des Verschlussstücks im Rahmen ausgebildet ist.

7. Schachtabdeckung für Schächte oder ähnliche Öffnungen, umfassend einen Rahmen (2) mit Lagerflächen und ein Verschlussstückt (3), das in dem Rahmen auf den Lagerflächen gelagert ist, wobei
- zwischen dem Rahmen (2) und dem Verschlussstück (3) eine dämpfende Zwischenlage (4) gebildet ist,
- die Zwischenlage (4) aus einem ausgehärteten Flüssigkunststoff besteht,
- der Flüssigkunststoff ein Granulat (15) mit harter Körnung enthält, dass aus Kugeln mit etwa 1 Millimeter Durchmesser besteht,
- der Flüssigkunststoff eine Tropfzeit von etwa 3 bis 5 Minuten aufweist, und die Kugeln des Granulats einen Trennspalt zwischen den Lagerflächen von Rahmen und Verschlussstück bilden, wodurch deren direkte Berührung verhindert wird

8. Schachtabdeckung nach Anspruch 6 oder 7. **gekennzeichnet**, dass die Zwischenlage (4) als dämpfendes und nicht federndes Lager des Verschlussstücks im Rahmen ausgebildet ist.

## Claims

1. A method for producing a damped shaft cover through positive-locked placement of a closing piece (3) on bearing surfaces in a frame (2), in particular of a shaft lid in a shaft frame of a shaft cover, consisting of following steps:
- removing a barrier of a bag between a first bag section (5') and a second bag section (5"), whereby a common space is formed from the first bag section and the second bag section;
- mixing a partial quantity (7) of a first component A stored in bag section (5') with a partial quantity (8) of a second component B stored in the second bag section (5") by kneading or pulling the bag (5) across an edge;
- forming a cold-setting fluid plastic;
- opening of the bag (5);
- applying of the paste-like fluid plastic onto the bearing surfaces of the frame;
- placing the closing piece (3) into the frame onto the fluid plastic before expiration of the processing time;
- immediately releasing the shaft cover after a waiting time has elapsed,
**characterised in that**
- the fluid plastic has a processing time of 3 to 5 minutes;
- the waiting time is somewhat longer than the processing time of the fluid plastic, and lies in the range of a few minutes;
and that the following steps are also performed:
- applying a granulate (15) consisting of spheres with a hard grain onto the bearing surfaces of the frame, whereby a direct contact between the frame and the closing piece (3) is prevented;
- filling in the spaces between the spheres of the granulate (15) with fluid plastic, so that a closed intermediate layer (4) of plastic arises.

2. A method according to claim 1, **characterised in that** the granulate is added subsequently during the installation of the shaft cover, or that it is mixed in with the partial quantity (7) of component A and/or the partial quantity (8) of component B, so that the developing fluid plastic contains the granulate (15).

3. A method according to claim 1 or 2, comprising the additional steps:
- cleaning of the bearing surfaces of the frame;
- removing the means of separation from a bag section (5"') of the bag (5) by cutting the bag section (5"') open;
- applying the means of separation onto the bearing surfaces of the closing piece (3).

4. A method according to one of the preceding claims, **characterised in that** the barrier between the first bag section (5') and the second bag section (5") is a scissor-like barrier clamp that can be released.

5. A method according to one of the preceding claims, **characterised in that** the granulate (15) consists of spheres with a diameter of approximately 1 millimetre.

6. A method according to one of the preceding claims, **characterised in that** the cured fluid plastic is formed as a damping non-elastic seating of the closing piece in the frame.

7. A shaft cover for shafts or similar openings, including a frame (2) with bearing surfaces and a closing piece (3) that is seated in a frame on the bearing surfaces, whereby:
- between the frame (2) and the closing piece (3), a damping intermediate layer (4) is formed,
- the intermediate layer (4) consists of cured fluid plastic,
- the fluid plastic contains a granulate (15) with hard grains consisting of spheres with a diameter of approximately 1 millimetre,
- the fluid plastic has a processing time of about 3 to 5 minutes, and
- the spheres of the granulate form a separating gap between the bearing surfaces of the frame and the closing piece, whereby a direct contact is prevented.

8. A shaft cover according to claim 6 or 7, **characterised in that** the intermediate layer (4) is formed as a damping, non-elastic seating of the closing piece in the frame.

## Revendications

1. Procédé de fabrication d'une couverture de trou d'homme amortie par montage par coopération de forme d'une pièce de fermeture (3) sur des surfaces d'appui d'un cadre (2), en particulier d'un couvercle de trou d'homme dans un cadre de trou d'homme d'une couverture de trou d'homme, comprenant les étapes suivantes :
- retrait d'un dispositif de verrouillage d'un sac entre un premier sac partiel (5') et un second sac partiel (5''), un espace commun dans le sac étant de ce fait formé par le premier sac partiel et le second sac partiel ;
- mélange d'une quantité partielle (7) d'un premier composant A, logé dans le premier sac partiel (5'), avec une quantité partielle (8) d'un second composant B, logé dans le second sac partiel (5"), dans le sac (5), par foulage ou traction du sac (5) sur un bord ;
- formation d'une matière plastique liquide pâteuse à prise rapide ;
- ouverture du sac (5) ;
- application de la matière plastique liquide pâteuse sur les surfaces d'appui du cadre ;
- mise en place de la pièce de fermeture (3) dans le cadre sur la matière plastique liquide avant l'écoulement de la durée d'égouttage ;
- dégagement immédiat de la couverture de trou d'homme après l'écoulement d'un temps d'attente ;
**caractérisé en ce que**
- la matière plastique liquide présente une durée d'égouttage de 3 à 5 minutes ;
- le temps d'attente est moins long que la durée d'égouttage de la matière plastique liquide et se situe dans la plage de quelques minutes ;
et les étapes suivantes sont par ailleurs réalisées :
- application d'un granulat (15) constitué de billes à grains rigides sur les surfaces d'appui du cadre, un contact direct du cadre et de la pièce de fermeture (3) étant de ce fait empêché ;
- remplissage des espaces entre les billes du granulat (15) par de la matière plastique liquide, de sorte qu'il en résulte une couche intermédiaire (4) fermée en matière plastique ;

2. Procédé suivant la revendication 1, **caractérisé en ce que** le granulat est ajouté ultérieurement lors du montage de la couverture de trou d'homme ou est mélangé à la quantité partielle (7) avec le composant A et/ou à la quantité partielle (8) avec le composant B, de sorte que la matière plastique liquide formée contient le granulat (15).

3. Procédé suivant l'une des revendications 1 et 2 comprenant les étapes suivantes :
- nettoyage des surfaces d'appui du cadre ;
- retrait d'un agent de séparation d'un sac partiel (5"') du sac (5) par découpe du sac partiel (5"');
- application de l'agent de séparation sur des surfaces d'appui de la pièce de fermeture (3).

4. Procédé suivant l'une des revendications précédentes, **caractérisé en ce que** le dispositif de verrouillage entre le premier sac partiel (5') et le second sac partiel (5") est une pince de verrouillage amovible en forme de ciseaux.

5. Procédé suivant l'une des revendications précédentes, **caractérisé en ce que** le granulat (15) est constitué de billes d'environ 1 mm de diamètre.

6. Procédé suivant l'une des revendications précédentes, **caractérisé en ce que** la matière plastique liquide durcie est configurée sous forme de support amortisseur et non élastique de la pièce de fermeture dans le cadre.

7. Couverture de trou d'homme pour des puits ou ouvertures analogues, comprenant un cadre (2) avec des surfaces d'appui et une pièce de fermeture (3), qui est montée dans le cadre sur les surfaces d'appui, dans laquelle
- une couche intermédiaire d'amortissement (4) est formée entre le cadre (2) et la pièce de fermeture (3),
- la couche intermédiaire (4) se compose d'une matière plastique liquide durcie,
- la matière plastique liquide contient un granulat (15) à grains rigides, qui est constitué de billes d'environ 1 millimètre de diamètre,
- la matière plastique liquide présente une durée d'égouttage d'environ 3 à 5 minutes, et
- les billes du granulat forment une fente de séparation entre les surfaces d'appui du cadre et de la pièce de fermeture, le contact direct de ces derniers étant de ce fait empêché.

8. Couverture de trou d'homme suivant l'une des revendications 6 et 7, **caractérisée en ce que** la couche intermédiaire (4) est configurée sous forme de support amortisseur et non élastique de la pièce de fermeture dans le cadre.
